# EUROPÄISCHE PATENTSCHRIFT

(11) **EP 2 020 195 B1**
(45) Veröffentlichungstag und Bekanntmachung des Hinweises auf die Patenterteilung: **07.05.2014**
(21) Anmeldenummer: 08013405.9
(22) Anmeldetag: 25.07.2008
(51) Int. Cl.: A47B 96/20, B29C 65/50, B27G 11/00

(54) **Verfahren zum Herstellen einer faltbaren Platte**
Method for manufacturing a foldable panel
Procédé de fabrication d'un panneau pliable

(30) Priorität: 28.07.2007 DE 102007035780
(43) Veröffentlichungstag der Anmeldung: 04.02.2009
(73) Patentinhaber: Kronotec AG, 6006 Luzern (CH)
(72) Erfinder:
(74) Vertreter: Kalkoff & Partner

(56) Entgegenhaltungen:
- EP-A2- 0 900 892
- EP-A2- 1 044 771
- CH-A5- 563 851
- DE-A1- 19 804 787
- DE-A1- 19 910 290
- DE-B3-102007 044 711
- FR-A1- 2 844 166

## Beschreibung

Die Erfindung betrifft eine Faltbare Platte gemäß dem Oberbegriff des Anspruchs 1, ein Verfahren gemäß dem Oberbegriff des Anspruchs 8 und einer Vorrichtung gemäß dem Oberbegriff des Anspruchs 11.

Eine solche Platte und ein solches Verfahren sind aus der DE 198 04 787 bekannt. Eine Vorrichtung ist aus der CH 56 3 851 bekannt.

Faltbare Platten im Sinne dieser Erfindung sind insbesondere dünne Holzwerkstoffplatten, die als Rückwände für Möbel (Schränke, Regale) eingesetzt werden. In der Regel werden 2 mm bis 6 mm starke Span- oder Faserplatten eingesetzt. Die Oberseite der Platten ist häufig veredelt, z. B. lackiert. Diese Seite soll nicht beschädigt werden. Die Seitenkanten aneinander angrenzender Plattenteile sind faltbar miteinander verbunden. Entweder wird Klebstoff nach Art eines Scharniers eingesetzt, wie z. B. in der DE 198 04 787 vorgeschlagen. Alternativ werden Bänder auf die Seitenkanten aufgebracht, die sich ggf. noch bis auf die Unterseite der Platte erstrecken, wie z. B. in der DE 29715 787, der EP 1 532 895 oder der DE 103 22 218 vorgeschlagen.

Sämtliche bekannten Ausführungen setzen zur Herstellung der faltbaren Verbindung viel Material ein. Durchgängiger Klebstoffauftrag oder das Aufkleben von Bändern ist eine teure Lösung.

Der Erfindung liegt die Aufgabe zu Grunde, eine Faltplatte bereitzustellen, die mit weniger Klebstoff eine sichere Verbindung der Plattenteile und eine Vielzahl von Faltungen ermöglicht. Dazu wird eine einfache Vorrichtung vorgeschlagen, mit der sich ein kontinuierliches Verfahren zur Herstellung der Faltplatten realisieren lässt.

Diese Aufgabe wird gelöst mit einer Faltplatte nach Anspruch 1, mit einem Verfahren nach Anspruch 8 und mit einer Vorrichtung nach Anspruch 11.

Nach einer bevorzugten Ausführung ist der wenigstens eine Leimfaden kontinuierlich angeordnet über die beiden Seitenflächen der zu verbindenden Platten angeordnet. Alternativ kann es sich als vorteilhaft erweisen, dass der wenigstens eine Leimfaden diskontinuierlich angeordnet ist. Welche dieser Ausführungen gewählt wird, kann in Abstimmung auf die jeweiligen Platten bzw. deren Belastung bestimmt werden.

Es erweist sich als vorteilhaft, dass der Leimfaden z. B. je nach dem Anforderungsprofil der herzustellenden faltbaren Platte gewählt werden kann. Beispielsweise kann der wenigstens eine Leimfaden wenigstens teilweise überlappend angeordnet sein.

Der Leimfaden besteht aus einer Vielzahl von Filamenten, z. B. aus Monofilamenten oder aus Multifilamenten, die wenigstens teilweise von einem Klebstoff umhüllt sind.

Bekannt ist ein Verfahren zum Herstellen einer faltbaren Platte, bei dem mindestens zwei Plattenteile aus Holzwerkstoff mit Oberseite, Unterseite und Seitenkanten an zwei aneinander angrenzenden Seitenkanten verbunden werden. Erfindungsgemäß werden die mindestens zwei Plattenteile durch mindestens einen Leimfaden verbunden. Das Verbinden der Plattenteile durch einen Leimfaden spart erhebliche Materialmengen an Klebstoff und damit Kosten. Gleichzeitig ist als Vorteil der Erfindung hervorzuheben, dass der Leimfaden außerordentlich schnell aufzubringen ist, so dass die Produktionsgeschwindigkeit auf mehr als 25 m/min gesteigert werden kann. Typischweise liegt sie zwischen 25 m/min und 40 m/min. Auch dieser Aspekt trägt zur Wirtschaftlichkeit des erfindungsgemäßen Verfahrens erheblich bei.

Der Leimfaden, der erfindungsgemäß zum Verbinden von Plattenteilen eingesetzt wird, besteht aus zahlreichen Monofilamenten oder Multifilamenten, die mindestens abschnittweise mit Klebstoff umhüllt werden. Typische Fasern sind z. B. Glasseidenfasern oder Polyamidfasern. Durch die Filamente weist der Leimfaden eine hohe Zugfestigkeit in Längsrichtung des Fadens auf. Er lässt sich daher gut bei hohen Produktionsgeschwindigkeiten verarbeiten.

Bevorzugt wird als Klebstoff für die Leimfäden ein Hotmelt-Klebstoff eingesetzt. Hotmelt-Klebstoffe lassen sich meist einfach verarbeiten. Besonders bevorzugt ist die Verwendung von z. B. Polyamid-Klebstoffen oder auch von nachvernetzenden Polyurethan-Klebstoff. Nachvernetzender PU-Klebstoff muss zwar unter Schutzgasatmosphäre gelagert und verarbeitet werden, geht aber bei einer Nachvernetzung-Reaktion nach der Applikation echte chemische Bindungen mit den Holzfasern ein. Dies führt zu einer qualitativ hochwertigen Verklebung.

Leimfäden, die zum Verbinden von Plattenteilen zu einer faltbaren Platte eingesetzt werden, werden als Endlosfäden hergestellt, die beim Verbinden der Plattenteile ein kontinuierliches Arbeiten erlauben. Sie können in maßgeschneiderten Abmessungen eingesetzt werden. Üblich sind fertige Leimfäden mit einer Stärke von 50 bis 250 µm und einer Breite von 1 bis 10 mm zum Verbinden der Plattenteile. Es hat sich als vorteilhaft erwiesen, den Leimfaden so auszuwählen, dass seine Breite mindestens der Breite einer Platte entspricht, die zu einer Faltplatte verarbeitet werden soll. Bei einer Faltplatte aus zwei 4 mm HDF-Platten ist der Leimfaden also bevorzugt 4mm breit oder ggf. breiter.

Leimfäden können so über die aneinandergrenzenden Seitenkanten der zu verbindenden Plattenteile geführt werden, dass eine zuverlässige und belastbare faltbare Platte entsteht. Alternativ können mehrere Leimfäden auf den Seitenkanten der Plattenteile abgelegt werden, beispielsweise können zwei einander kreuzende Leimfäden z. B. in gegenläufigen Zick-Zack- oder Wellenmustern aufgebracht werden.

Erfindungsgemäß wird der mindestens eine Leimfaden über die aneinandergrenzenden Seitenkanten der zu verbindenden Plattenteile geführt und auf die Seitenkanten aufgebracht. Dabei kann der Leimfaden abwechselnd auf den zu verbindenden, aneinander angrenzenden Seitenkanten abgelegt werden, beispielsweise in einem Zick-Zack-Muster oder in wellenförmigem Muster. Erfindungsgemäß wird der mindestens eine Leimfaden in einem Winkel bezogen auf die parallel zueinander angeordneten Oberseiten und Unterseiten der Plattenteile angeordnet, vorteilhaft in einem Winkel α zwischen 10° und 85° bezogen auf die Oberseite der Plattenteile.

Insbesondere beim Einsatz thermoplastischer Klebstoffe wird bevorzugt, dass der Leimfaden beim Auftreffen auf die Seitenkanten erwärmt ist. Das Aufwärmen kann auf beliebige Weise erfolgen. Das Aufwärmen kann also z. B. mit sparsamem Energieeinsatz erfolgen und es wird eine intensive Bindung an den Holzwerkstoff hergestellt. Auch das Aufwalzen oder Aufdrücken des Leimfaden auf die Seitenkanten führt gemäß einer vorteilhaften Ausführung der Erfindung zu einer intensiven und festen Bindung an den Holzwerkstoff. Schließlich trägt das Abkühlen des Leimfadens nach dem Aufbringen auf die Seitenkanten nach einer besonderen Ausführung des Verfahrens dazu bei, dass bereits kurz nach dem Aufbringen des Leimfadens die Verbindung zwischen den Plattenteilen eine hohe Festigkeit aufweist.

Die Erfindung umfasst weiter eine Vorrichtung zum Aufbringen eines Leimfadens auf die aneinander angrenzenden Seitenkanten von Holzwerkstoff-Plattenteilen gemäß Anspruch 11. Sie kann bei hohen Produktionsgeschwindigkeiten von z. B. 25 m/min bis 40 m/min zuverlässig eingesetzt werden.

Die Vorrichtung weist mindestens einen Vorrat an Leimfaden auf, der dann auf die zu verbindenden Seitenkanten der Holzwerkstoff-Plattenteile aufgebracht werden kann. Der Vorrat kann verschieden ausgestaltet sein, bevorzugt ist er derart ausgelegt, dass der Leimfaden durch Abrollen entnommen wird. Sollen mehrere Leimfäden verarbeitet werden, können mehrere Vorräte parallel angeordnet werden. Der Kopf kann einen oder mehrere Leimfäden führen. Falls mehrere Leimfäden verarbeitet werden sollen, können auch mehrere Köpfe zum Führen der Leimfäden vorgesehen sein. Die Mittel zum Vorerwärmen des Leimfadens können vor oder nach dem Kopf zum Führen des Leimfadens angeordnet sein, je nach Art des Leimfadens. Die Mittel zum Aufbringen des Leimfadens auf die aneinander angrenzenden Seitenkanten sind in der Regel als Walzen ausgebildet, die den Leimfaden, der auf den Seitenkanten abgelegt wurde, dort andrücken.

Die erfindungsgemäße Vorrichtung ist stationär. Der Leimfaden ist also auf bewegliche Holzwerkstoffplatten aufgebracht. Erfindungsgemäß wirkt die Vorrichtung zum Aufbringen eines Leimfadens im Betrieb mit einer Vorschub-Einrichtung für die zu verbindenden Plattenteile zusammen. Auf diese Weise können die angestrebten Produktionsgeschwindigkeiten erreicht werden.

Der Kopf zum Führen des Leimfadens ist beweglich ausgelegt. Er fährt abwechselnd über die Seitenkanten der zu verbindenden Plattenteile und legt den Leimfaden abwechselnd auf diesen Seitenkanten ab. Auf diese Weise wird eine faltbare Verbindung der Plattenteile hergestellt, sobald der Leimfaden auf den Plattenteilen fixiert ist. Der Kopf ist bei dieser Ausführung bevorzugt mit einer Amplitude ausgelegt, die nicht größer ist als die Stärke der zu verbindenden Seitenkanten. Damit wird sichergestellt, dass der Leimfaden tatsächlich immer nur auf den Seitenkanten der Plattenteile abgelegt wird. Entsprechend einer Plattenstärke von 2 mm bis 6 mm für jedes zu verbindende Plattenteil beträgt die Amplitude des Kopfes damit in der Regel zwischen 3,5 und 12 mm. Eine mit beweglichem Kopf versehene Vorrichtung ist dann in der Relativbewegung zu den zu verbindenden Plattenteilen derart abgestimmt, dass der Kopf (bzw. der vom Kopf abgelegte Leimfaden) eine Schwingungslänge von bis zu bevorzugt von bis zu 40 mm, erfindungsgemäß von bis zu 50 mm aufweist.

Details der Erfindung werden nachfolgend an einem Ausführungsbeispiel näher erläutert. Es zeigen:
Die Fig. 1 zeigt einen Ausschnitt einer Faltplatte, die aus zwei HDF-Platten 2, 4 besteht, die mittels eines Leimfadens 14 faltbar miteinander verbunden sind.

Die HDF-Platten 2, 4 weisen eine Dicke von 3 mm und eine lackierte Oberfläche 10,12 auf. Die HDF-Platten 2, 4 liegen bündig aufeinander, so dass die Seitenkanten 6, 8 in einer Ebene angeordnet und die lackierten Oberseiten 10, 12 einander zugewandt sind. Die Seitenkanten 6, 8 sind begradigt ausgeführt, weisen jedoch keine weitere Profilierung auf.

Der Leimfaden 14 besteht aus einer Vielzahl im Wesentlichen parallel zueinander angeordneter feiner Einzelfäden oder Filamente, die mittels eines zunächst flüssigen und anschließend abgekühlten Hotmelt-Kleber zueinander fixiert werden. Die Einzelfäden bestehen aus Polyamid, könnten aber auch aus Glasseide oder Polyester oder einem Material mit vergleichbaren Eigenschaften ausgeführt sein. Der Leimfaden 14 weist eine Dicke von 0,1 mm und eine Breite von 3 mm auf. Der Leimfaden 14 ist als Endlosfaden ausgeführt. Die Aufschmelztemperatur des Hotmelt-Klebers des Leimfadens 14 beträgt 160 °C, wobei üblicherweise je nach verwendeter Zusammensetzung des Hotmelt-Klebers ein Temperaturfenster, beispielsweise von 95 °C bis 180 °C einstellbar ist. Erfindungsgemäß sind handelübliche Leimfäden verwendbar. Der Leimfaden 14 ist beide Seitenkanten 6, 8 in einem Zick-Zack-Muster bedeckend angeordnet und unter Einwirkung von Temperatur und Druck mit den Seitenkanten 6, 8 der HDF-Platten 2, 4 verbunden. Die Verbindungsstelle lässt ein mehrfaches Falten der HDF-Platten 2, 4 zu.

Der Leimfaden 14 oder die Leimfäden werden wie nachfolgend beschrieben auf die Seitenkanten 6, 8 der HDF-Platten 2, 4 aufgebracht: Die HDF-Platten 2, 4 werden an einer nicht dargestellten Vorrichtung zum Aufbringen des Leimfadens 14 vorbeigeführt. Die Vorrich-tung ist so angeordnet, dass die HDF-Platten 2,4 waagerecht liegen, so dass der Leimfaden 14 auf die senkrecht ausgerichteten Seitenkanten 6, 8 aufgebracht wird. Die HDF-Platten 2, 4 sind während des Aufbringens des Leimfadens 14 gegen Verschieben gesichert, beispielsweise mittels Walzen, die die HDF-Platten 2, 4 gegeneinander pressen. Alternativ oder ergänzend können Führungsleisten eingesetzt werden, die vor und hinter den HDF-Platten angeordnet sind, und so ebenfalls als fixierende Anschläge wirken.

Der Leimfaden 14 wird auf eine Rolle gewickelt bereitgestellt und bei der Herstellung einer Faltplatte als Endlos-Faden verarbeitet. Der Leimfaden 14 wird von der Rolle abgenommen, von einem Kopf im erwärmten Zustand im Zick-Zack-Muster alternierend über die Seitenkanten 6, 8 der zu verbindenden HDF-Platten 2, 4 abgelegt. Der Kopf zum Führen des Leimfadens 14 ist dazu beweglich angeordnet. Der Leimfaden 14 wird dabei jeweils mit einer Amplitude von 6 mm abgelegt. Die Vorschubgeschwindigkeit der HDF-Platten 2, 4 und die Frequenz der Kopf sind so aufeinander abgestimmt, dass sich eine Schwingungslänge von 30 mm ergibt. Der Leimfaden 14 wird also in einem Zick-Zack-Muster abgelegt, dass sich zwischen den außen liegenden Unterseiten 16 und 18 der HDF-Platten 2, 4 in einem Winkel α von ca. 55° zu den Unterseiten erstreckt. Der von dem Kopf abgelegte Leimfaden 14 wird durch nachfolgend angeordnete Andruck-Walzen auf die Seitenkanten 6, 8 der HDF-Platten 2, 4 gedrückt, so dass eine feste Verbindung entsteht. Zur beschleunigten Festigkeitsentwicklung folgt auf die Andruckwalze eine Kühlwalze.

Anstelle nur eines Leimfadens können auch mehrere Leimfäden unter entsprechender Verwendung mehrerer Köpfe, Erwärmeinrichtungen und Walzen verarbeitet werden. Beispielsweise können zwei erwärmte Leimfäden von zwei Köpfen in einem entgegengesetzt ausgerichteten Zick-Zack-Muster auf den Seitenkanten der zu verbindenden Platten abgelegt, durch Andruck-Walzen angedrückt und durch Kühlwalzen beschleunigt verfestigt werden. Auch ein vorgefertigtes Gelege oder Gewebe von Leimfäden kann auf den Seitenkanten der zu verbindenden Platten abgelegt werden. Durch Andrücken und ggf. Abkühlen kann so eine vielfach faltbare Platte mit einer stabilen Verbindung hergestellt werden.

Das Herstellen einer Falt-Verbindung durch Aufbringen eines Leimfadens lässt sich in zahlreiche Verfahren zum Herstellen von Faltplatten einbinden. Beispielsweise wird vorgeschlagen, zwei Faserplatten mit den Sichtseiten aufeinander zu legen, zunächst die Kanten von zwei aneinander angrenzender Seitenkanten der beiden Platten zu bearbeiten, also zu begradigen oder zu profilieren. Dann werden die Platten an diesen Seitenkanten ausgerichtet und es können die aneinander angrenzenden Seitenkanten der gegenüberliegenden Seite begradigt oder profiliert werden. Auf die so hergerichteten aneinandergrenzenden Seitenkanten kann nun entweder an einer Seite der Faserplatten der Leimfaden aufgebracht werden. Alternativ können auf beiden aneinandergrenzenden Paaren der Seitenkanten Leimfäden aufgebracht werden. Im letzteren Fall ist dann ein Trennschnitt erforderlich, um zwei faltbare Platten bereitzustellen.

Alternativ ist es möglich, Span- oder Faserplatten aufeinander zu legen, ein Paar aneinandergrenzender Seitenkanten zu begradigen, die aufeinander liegenden Platten an diesen Seitenkanten auszurichten, um dann das gegenüberliegende Paar von aneinandergrenzenden Seitenkanten zu begradigen oder zu profilieren. Auf dieses zuletzt bearbeitete Paar von Seitenkanten wird dann der Leimfaden aufgetragen. Nach dem Auftragen und Verfestigen des Leimfadens auf den Platten ist die faltbare Platte fertig.

Nach einem dritten Vorschlag ist es möglich, eine gerade Anzahl von Platten (mehr als zwei) aufeinander zu legen, auszurichten und eine gerade Fläche von aneinander angrenzenden Seitenkanten zu schaffen. Das Ausrichten erfolgt in der Regel durch das Begradigen oder Profilieren einer ersten Seitenkante und das Justieren der Platten an dieser Seitenkante. Anschließend wird eine zweite Seitenkante begradigt oder profiliert und es wird der Leimfaden aufgetragen. Dabei ist darauf zu achten, dass ein Leimfaden jeweils mindestens zwei aneinander angrenzende Seitenkanten übergreift und verbindet. Der Leimfaden kann auch eine größere, gradzahlige Anzahl von Platten miteinander verbinden. Dann kann zur Herstellung von Faltplatten der Leimfaden beim Auflösen des Plattenstapels so getrennt werden, dass jeweils zwei aneinander angrenzende Platten durch einen Leimfaden verbunden sind. Soll das Auftrennen vermieden werden, können ohne weiteres Auftragsvorrichtungen so ausgerichtet werden, dass z. B. nebeneinander angeordnete Köpfe die einzelnen Paare von Platten miteinander verbinden.

## Patentansprüche

1. Faltbare Platte, bestehend aus wenigstens zwei faltbar verbundenen Platten (2, 4) aus Holzwerkstoff, wobei zwei angrenzende Seitenflächen (6, 8) wenigstens einen mit den Seitenflächen wenigstens teilflächig verbundenen Leimfaden (14) aufweisen, **dadurch gekennzeichnet, dass** der Leimfaden (14) aus einer Vielzahl von Filamenten besteht, die wenigstens teilweise von einem Klebstoff umhüllt sind, die weitgehend parallel zueinander angeordnet sind und der Leimfaden (14) in einem Winkel (α) bezogen auf die Oberseite (10, 12) und Unterseite (16, 18) der Plattenteile (2, 4) angeordnet ist.

2. Faltbare Platte nach Anspruch 1, **dadurch gekennzeichnet, dass** der wenigstens eine Leimfaden (14) kontinuierlich angeordnet ist.

3. Faltbare Platte nach Anspruch 1, **dadurch gekennzeichnet, dass** der wenigstens eine Leimfaden (14) diskontinuierlich angeordnet ist.

4. Faltbare Platte nach einem der vorhergehenden Ansprüche, **dadurch gekennzeichnet, dass** der wenigstens eine Leimfaden (14) wenigstens teilweise überlappend angeordnet ist.

5. Faltbare Platte nach Anspruch 1, **dadurch gekennzeichnet, dass** der Klebstoff, der den Faden bzw. die Filamente des Leimfadens (14) umhüllt, ein Hotmelt auf Polyamidbasis oder auf Basis eines nachhärtbaren Polyurethans oder eines Gemisches aus beiden ist.

6. Faltbare Platte nach Anspruch 1, **dadurch gekennzeichnet, dass** der Leimfaden (14) eine Dicke von 50 bis 250 µm und eine Breite von 1 bis 10 mm aufweist.

7. Faltbare Platte nach Anspruch 1, **dadurch gekennzeichnet, dass** der mindestens eine Leimfaden (14) wellenförmig auf den aneinander angrenzenden Seitenkanten (6, 8) aufgebracht wird.

8. Verfahren zum Herstellen einer faltbaren Platte, wobei mindestens zwei Plattenteile (2, 4) durch mindestens einen Leimfaden (14) verbunden werden, der aus einer Vielzahl von Filamenten besteht, die wenigstens teilweise von einem Klebstoff umhüllt sind und die weitgehend parallel zueinander angeordnet sind, **dadurch gekennzeichnet, dass** der Leimfaden (14) in einem Winkel (α) bezogen auf die Oberseite (10,12) und Unterseite (16, 18) der Plattenteile (2, 4) angeordnet wird, bevorzugt in einem Winkel α zwischen 10° und 85°.

9. Verfahren zum Herstellen einer faltbaren Platte nach Anspruch 8, mit den Schritten
- zwei Holzwerkstoffplatten (2, 4) werden mit den Sichtseiten (10, 12) aufeinander gelegt,
- zwei aneinander angrenzende Seitenkanten (6, 8) der beiden Platten (2, 4) werden begradigt oder profiliert,
- die Platten (2, 4) werden an diesen Seitenkanten (6, 8) ausgerichtet,
- es können die aneinander angrenzenden Seitenkanten der gegenüberliegenden Seite der Holzwerkstoffplatten begradigt oder profiliert werden,
- auf die so hergerichteten aneinandergrenzenden Seitenkanten (6, 8) nach einer ersten Ausführung wird an einer Seite der Platten (2, 4) ein Leimfaden (14) aufgebracht, nach einer zweiten Ausführung werden auf beiden aneinandergrenzenden Paaren der Seitenkanten Leimfäden aufgebracht.

10. Verfahren zum Herstellen einer faltbaren Platte nach Anspruch 9, mit den Schritten
- eine gerade Anzahl von Holzwerkstoffplatten (2, 4) wird aufeinander gelegt,
- aneinandergrenzende Seitenkanten werden begradigt,
- die aufeinander liegenden Platten (2, 4) werden an diesen Seitenkanten ausgerichtet,
- dann wird das gegenüberliegende Paar von aneinandergrenzenden Seitenkanten (6, 8) begradigt oder profiliert,
- auf dieses zuletzt bearbeitete Paar von Seitenkanten (6, 8) wird dann der Leimfaden (14) aufgetragen,
- wobei der Leimfaden mind. zwei aneinandergrenzende Seitenkanten übergreift und verbindet;
nach dem Auftragen und Verfestigen des Leimfadens (14) auf den Platten (2, 4) ist die faltbare Platte fertig, wobei die aufeinanderliegenden Holzwerkstoffplatten so getrennt werden, dass jeweils zwei aneinandergrenzende Platten durch einen Leimfaden verbunden sind.

11. Vorrichtung zum Aufbringen eines Leimfadens (14) auf die aneinander angrenzenden Seitenkanten (6, 8) von Holzwerkstoff-Plattenteilen (2, 4) mit einem Vorrat für einen Leimfaden (14), Mitteln zum Vorerwärmen des Leimfadens (14) mit Mitteln zum Aufbringen des Leimfadens (14) auf die aneinander angrenzenden Seitenkanten (6, 8) von Holzwerkstoff-Plattenteilen (2, 4) und mit einem Kopf zum Führen des Leimfadens (14), und mit Mitteln zum Aufbringen des Leimfadens (14) auf die aneinander angrenzenden Seitenkanten (6, 8) von Holzwerkstoff-Plattenteilen (2, 4), der in Relativbewegung zu den zu verbindenden Plattenteilen beweglich ist, wobei die Vorrichtung im Betrieb mit einer Vorschub-Einrichtung für die zu verbindenden Plattenteile (2, 4) zusammenwirkt, **dadurch gekennzeichnet, dass** der Kopf mit einer Amplitude von bis zu 50 mm ausgelegt ist.

12. Vorrichtung nach Anspruch 11, **dadurch gekennzeichnet, dass** der Kopf auf eine Schwingungslänge von bis zu 30 mm, bevorzugt von bis zu 40 mm einstellbar ist.

## Claims

1. A foldable panel, consisting of at least two foldably connected panels (2, 4) made of wood, wherein two adjacent lateral surfaces (6, 8) have at least one glue thread (14) at least partially connected with the lateral surfaces, **characterized in that** the glue thread (14) consists of a plurality of filaments, which are encased at least partially in an adhesive, which are arranged mainly parallel to each other and the glue thread (14) is arranged at an angle (α) with respect to the top side (10, 12) and bottom side (16, 18) of the panel parts (2, 4).

2. The foldable panel according to claim 1, **characterized in that** the at least one glue thread (14) is arranged continuously.

3. The foldable panel according to claim 1, **characterized in that** the at least one glue thread (14) is arranged discontinuously.

4. The foldable panel according to one of the preceding claims, **characterized in that** the at least one glue thread (14) is arranged at least partially overlapping.

5. The foldable panel according to claim 1, **characterized in that** the adhesive, which encases the thread or respectively the filaments of the glue thread (14), is a hotmelt with a polyamide base or based on a post-curable polyurethane or a mixture of both.

6. The foldable panel according to claim 1, **characterized in that** the glue thread (14) has a thickness of 50 to 250 µm and a width of 1 to 10 mm.

7. The foldable panel according to claim 1, **characterized in that** the at least one glue thread (14) is applied in a wave-like manner to the adjacent lateral edges (6, 8).

8. A method for manufacturing a foldable panel, wherein at least two panel parts (2, 4) are connected by at least one glue thread (14), which consists of a plurality of filaments, which are encased at least partially in adhesive and which are arranged mainly parallel to each other, **characterized in that** the glue thread (14) is arranged at an angle (α) with respect to the top side (10, 12) and bottom side (16, 18) of the panel parts (2, 4), preferably at an angle α between 10° and 85°.

9. The method for manufacturing a foldable panel according to claim 8 with the steps
- two wooden panels (2, 4) are placed with the face sides (10, 12) on top of each other,
- two adjacent lateral edges (6, 8) of the two panels (2, 4) are straightened or profiled,
- the panels (2, 4) are aligned on these lateral edges (6, 8),
- the adjacent lateral edges of the opposite-lying side of the wood-based panels can be straightened or profiled,
- a glue thread (14) is applied to the thusly arranged adjacent lateral edges (6, 8) according to a first embodiment on one side of the panels (2, 4); according to a second embodiment, glue threads are applied to both adjacent pairs of lateral edges.

10. The method for manufacturing a foldable panel according to claim 9, with the steps
- an even number of wood-based panels (2, 4) are placed on top of each other,
- adjacent lateral edges are straightened,
- the adjacent-lying panels (2, 4) are aligned on these lateral edges,
- the opposite-lying pair of adjacent lateral edges (6, 8) is then straightened or profiled,
- the glue thread (14) is then applied to this last processed pair of lateral edges (6, 8),
- wherein the glue thread overlaps and connects at least two adjacent lateral edges;
after the application and reinforcement of the glue thread (14) on the panels (2, 4), the foldable panel is complete, wherein the wood-based panels lying on top of each other are separated such that each set of two adjacent panels is connected by a glue thread.

11. A device for applying a glue thread (14) to the adjacent lateral edges (6, 8) of wood-based panel parts (2, 4) with a reservoir for a glue thread (14), means for preheating the glue thread (14) with means for applying the glue thread (14) to the adjacent lateral edges (6, 8) of wood-based panel parts (2, 4) and with a head for guiding the glue thread (14), and with means for applying the glue thread (14) to the adjacent lateral edges (6, 8) of wood-based panel parts (2, 4), which is moveable in relative movement to the panel parts to be connected, wherein the device during operation works together with an infeed device for the panel parts (2, 4) to be connected, **characterized in that** the head is designed with an amplitude of up to 50 mm.

12. The device according to claim 11, **characterized in that** the head is adjustable to an oscillation length of up to 30 mm, preferably up to 40 mm.

## Revendications

1. Panneau pliable constitué d'au moins deux panneaux (2, 4) reliés de façon pliable et constitués d'un matériau à base de bois, dans lequel deux surfaces latérales (6, 8) adjacentes comportent au moins un fil de colle (14) relié au moins sur une partie de la surface aux surfaces latérales, **caractérisé en ce que** le fil de colle (14) est constitué d'une multitude de filaments au moins partiellement enrobés de colle, tout en étant agencés essentiellement parallèlement les uns aux autres, et le fil de colle (14) forme un angle (α) par rapport à la surface supérieure (10, 12) et à la surface inférieure (16, 18) des pièces de panneau (2, 4).

2. Panneau pliable selon la revendication 1, **caractérisé en ce que** l'au moins un fil de colle (14) est agencé de façon continue.

3. Panneau pliable selon la revendication 1, **caractérisé en ce que** l'au moins un fil de colle (14) est agencé de façon discontinue.

4. Panneau pliable selon l'une des revendications précédentes, **caractérisé en ce que** l'au moins un fil de colle (14) est agencé de manière au moins partiellement superposée.

5. Panneau pliable selon la revendication 1, **caractérisé en ce que** la colle enrobant le fil et respectivement les filaments du fil de colle (14) est un agent thermofusible à base de polyamide ou à base d'un polyuréthane durcissable ultérieurement, ou d'un mélange des deux.

6. Panneau pliable selon la revendication 1, **caractérisé en ce que** le fil de colle (14) présente une épaisseur de 50 à 250 µm et une largeur de 1 à 10 mm.

7. Panneau pliable selon la revendication 1, **caractérisé en ce que** l'au moins un fil de colle (14) est appliqué en ondulations sur les bords latéraux (6, 8) adjacents entre eux.

8. Procédé pour la fabrication d'un panneau pliable, dans lequel au moins deux pièces de panneau (2, 4) sont reliées par au moins un fil de colle (14) constitué d'une multitude de filaments, lesquels sont au moins partiellement enrobés d'une colle et agencés essentiellement parallèlement les uns aux autres, **caractérisé en ce que** le fil de colle (14) forme un angle (α) par rapport à la surface supérieure (10, 12) et à la surface inférieure (16, 18) des pièces de panneau (2, 4), de préférence un angle α compris entre 10° et 85°.

9. Procédé pour la fabrication d'un panneau pliable selon la revendication 8, avec les étapes suivantes :
- deux panneau à base de bois (2, 4) sont superposés avec les faces visibles (10, 12),
- deux bords latéraux (6, 8) adjacents entre eux des deux panneaux (2, 4) sont rectifiés ou profilés,
- les panneaux (2, 4) sont alignés selon ces bords latéraux (6, 8),
- les bords latéraux adjacents entre eux du côté opposé des panneaux à base de bois peuvent être rectifiés ou profilés,
- un fil de colle (14) est appliqué, selon une première forme de réalisation, sur un côté des panneaux (2, 4), sur les bords latéraux (6, 8) adjacents entre eux ainsi préparés, et selon une deuxième forme de réalisation, des fils de colle sont appliqués sur les deux paires de bords latéraux adjacentes entre elles.

10. Procédé pour la fabrication d'un panneau pliable selon la revendication 9, avec les étapes suivantes :
- un nombre pair de panneaux à base de bois (2, 4) sont superposés les uns sur les autres,
- les bords latéraux adjacents entre eux sont rectifiés,
- les panneaux (2, 4) superposés sont alignés selon ces bords latéraux,
- puis la paire opposée de bords latéraux adjacents entre eux (6, 8) est rectifiée et profilée,
- le fil de colle (14) est alors appliqué sur cette paire de bords latéraux (6, 8) traitée en dernier,
- le fil de colle chevauchant et reliant au moins deux bords latéraux adjacents entre eux ;
suite à l'application et à la solidification du fil de colle (14) sur les panneaux (2, 4), le panneau pliable est prêt, les panneaux à base de bois superposés entre eux étant séparés de manière à ce que deux panneaux adjacents entre eux soient respectivement reliés par un fil de colle.

11. Dispositif pour l'application d'un fil de colle (14) sur les bords latéraux (6, 8) adjacents entre eux de pièces de panneau à base de bois (2, 4), avec une réserve pour un fil de colle (14), des moyens pour le préchauffage du fil de colle (14), avec des moyens pour l'application du fil de colle (14) sur les bords latéraux (6, 8) adjacents entre eux de pièces de panneau à base de bois (2, 4), et avec une tête pour le guidage du fil de colle (14), et avec des moyens pour l'application du fil de colle (14) sur les bords latéraux (6, 8) adjacents entre eux de pièces de panneau à base de bois (2, 4), lequel est déplaçable dans un mouvement relatif par rapport aux pièces de panneau à relier, dans lequel, pendant l'utilisation, le dispositif coopère avec un système de poussée pour les pièces de panneau (2, 4) à relier, **caractérisé en ce que** la tête est conçue avec une amplitude allant jusqu'à 50 mm.

12. Dispositif selon la revendication 11, **caractérisé en ce que** la tête peut être réglée sur une longueur d'oscillation allant jusqu'à 30 mm, de préférence jusqu'à 40 mm.
